# EUROPÄISCHE PATENTSCHRIFT

(11) **EP 3 294 104 B1**
(45) Veröffentlichungstag und Bekanntmachung des Hinweises auf die Patenterteilung: **01.05.2019**
(21) Anmeldenummer: 16710974.3
(22) Anmeldetag: 18.03.2016
(51) Int. Cl.: A47L 13/58

(54) **TORSIONSWRINGER MIT GERINGEM HUB**
TORSION WRINGER HAVING LITTLE TRAVEL
ESSOREUR À TORSION À FAIBLE COURSE

(30) Priorität: 12.05.2015 DE 102015005948
(43) Veröffentlichungstag der Anmeldung: 21.03.2018
(73) Patentinhaber: Carl Freudenberg KG, 69469 Weinheim (DE)
(72) Erfinder: RUECKHEIM, Markus, 64347 Griesheim (DE); MAST, Christian, 68165 Mannheim (DE); WEIS, Norbert, 69469 Weinheim (DE); DINGERT, Uwe, 69518 Abtsteinach (DE); WALLBAUM, Reiner, 40489 Düsseldorf (DE); HOHENHAUS, Johannes, 47877 Willich (DE)
(86) Internationale Anmeldenummer: PCT/EP2016/056011
(87) Internationale Veröffentlichungsnummer: WO 2016/180561

(56) Entgegenhaltungen:
- EP-A1- 0 898 927
- WO-A1-2015/024611
- CN-A- 103 720 451

## Beschreibung

### Technisches Gebiet

Die Erfindung betrifft einen Torsionswringer gemäß dem Oberbegriff des Patentanspruchs 1.

### Stand der Technik

Aus dem Stand der Technik ist es bereits bekannt, Flüssigkeit aus dem Wischkopf eines Mopps durch Auspressen zu entfernen. Ein Torsionswringer, mit dem ein solcher Auspressvorgang durchgeführt werden kann, ist aus der WO 2015/024 611 A1 bekannt geworden. Der Wischkopf wird in einen Raum einer Kontraktionseinrichtung eingeführt und durch Auspressen von Flüssigkeit befreit. Der Benutzer bringt hierzu eine Kraft auf die Kontraktionseinrichtung auf, die nach unten gerichtet ist. Dies kann am einfachsten durch eine Gewichtsverlagerung auf den Stiel des Mopps erfolgen.

Sobald der Boden der Kontraktionseinrichtung durch den Wischkopf des Mopps nach unten gedrückt wird, wird die gesamte Kontraktionseinrichtung mitgenommen und zumindest bereichsweise gegen eine Trägereinrichtung verdreht. Durch die Verdrehung wird der Raum der Kontraktionseinrichtung verkleinert. Hierdurch wird der Wischkopf ausgewrungen.

Häufig ist es jedoch notwendig, mit dem Wischkopf eine relativ große Hubstrecke zu durchlaufen, damit ein ausreichend großer Drehwinkel von Teilen der Kontraktionseinrichtung durchlaufen wird. Ein ausreichend großer Drehwinkel ist häufig notwendig, damit Mittel zum Auspressen des Wischkopfs diesen hinreichend mit Kraft beaufschlagen und auswringen können.

Ein großer Drehwinkel kann hierbei zwar durch eine hohe Steigung eines Gewindes oder einer Führung erreicht werden. Dies wiederum führt aber zu einer großen Hubstrecke. Hiermit gehen hohe Bauhöhen eines Torsionswringers einher. Hohe Bauhöhen führen zu hohen Kosten.

### Darstellung der Erfindung

Der Erfindung liegt daher die Aufgabe zugrunde, einen Torsionswringer der eingangs genannten Art derart auszugestalten und weiter zu bilden, dass dieser kostengünstig ist, wobei bei geringer Hubstrecke des Wischkopfs des Mopps dieser effektiv von Flüssigkeit befreit werden kann, wobei ein großer Drehwinkel ohne Verhaken und Selbsthemmungen des oberen Teils der Kontraktionseinrichtung erreicht werden kann und wobei der Torsionswringer eine geringe Bauhöhe aufweist.

Die vorliegende Erfindung löst die zuvor genannte Aufgabe durch die Merkmale des Patentanspruchs 1.

Ein erfindungsgemäßer Torsionswringer weist eine Kontraktionseinrichtung und eine Trägereinrichtung auf. Bei geringer Hubstrecke des Wischkopfs ist eine starke Auswringwirkung erreichbar. Die Kontraktionseinrichtung und die Trägereinrichtung weisen im zusammen gesetzten Zustand als Modul eine relativ geringe Bauhöhe auf. Dennoch ist bei kurzem Hub eine starke Auswringwirkung erreichbar. Dies wird erfindungsgemäß dadurch gelöst, dass Reibungen, Verhakungen und Selbsthemmungen eines oberen Teils der Kontraktionseinrichtung an der Trägereinrichtung durch Reduktionsmittel wesentlich reduziert werden.

Erfindungsgemäß ist konkret erkannt worden, dass zum einen eine Normalkraft und/ oder ein Haftreibungskoeffizient als Faktoren einer Haftreibungskraft verringert werden müssen, um eine Selbsthemmung des oberen Teils an der Trägereinrichtung zu reduzieren. Der obere Teil stützt sich nämlich mit einer Normalkraft gegen die Trägereinrichtung ab, wenn die Kontraktionseinrichtung durch eine Hubkraft nach unten gedrückt wird. Die Normalkraft wirkt zusammen mit dem Reibungskoeffizienten einer Verdrehung des oberen Teils entgegen. Durch eine Reduktion der Normalkraft wird die Verdrehung dadurch erleichtert, dass eine Kraft, die der Verdrehung entgegenwirkt, reduziert ist. Es ist auch erkannt worden, dass der Reibungskoeffizient durch geeignete Materialwahl, Rollen oder Gleitmittel, insbesondere Gleitlacke, geeignet modifiziert werden kann, um eine Verdrehung zu erleichtern. Die Hubkraft, mit der ein Mopp in die Kontraktionseinrichtung gedrückt wird, wird aufgrund der Entgegenwirkung der Reduktionsmittel nur in reduziertem Maße in die Normalkraft gegen die Trägereinrichtung des oberen Teils umgesetzt. Somit wirkt aufgrund der Reduktionsmittel eine geringere Reibungskraft der Verdrehung der Kontraktionseinrichtung entgegen. Dadurch kann eine geringe Steigung in der Führung des oberen Teiles der Kontraktionseinrichtung problemlos funktionieren. Zum anderen können die Reduktionsmittel dem vom auszupressenden Mopp entstehenden Druck entgegenwirken, der radial nach außen auf die Kontraktionslamellen drückt, und damit die gewünschte Verdrehung des oberen Teils der Kontraktionseinrichtung unterstützen. Somit kann der Torsionswringer kompakt und kostengünstig bei guter Auswringwirkung gestaltet werden.

Folglich ist die eingangs genannte Aufgabe gelöst.

Bevorzugt ist die Kontraktionseinrichtung einteilig ausgestaltet. Bevorzugt ist die Trägereinrichtung einteilig ausgestaltet.

Die Hubstrecke könnte im Bereich 1 cm bis 20 cm, bevorzugt im Bereich 3 cm bis 8 cm, besonders bevorzugt im Bereich 3 cm bis 5 cm, liegen und der Drehwinkel im Bereich 5° bis 180°, bevorzugt im Bereich 10° bis 45°, besonders bevorzugt im Bereich 25° bis 35°, liegen.

Vor diesem Hintergrund könnten die Reduktionsmittel mindestens ein Federelement umfassen, welches mit der Kontraktionseinrichtung derart in Wirkverbindung steht, dass dieses die Kontraktionseinrichtung gegen die Hubkraft in ihre Ausgangsstellung drückt. Hierdurch wird die Kontraktionseinrichtung nach der Entnahme eines Wischkopfes stets wieder in eine Ausgangsstellung zurück geführt.

An der Trägereinrichtung könnten als Reduktionsmittel Federlamellen angeordnet sein, welche die Kontraktionslamellen radial nach innen drücken, wenn sich die Kontraktionseinrichtung relativ zur Trägereinrichtung bewegt. Die Federlamellen der Trägereinrichtung drücken in radialer Richtung gegen die Kontraktionslamellen der Kontraktionseinrichtung und zwingen diese radial nach innen, während die Kontraktionseinrichtung nach unten gedrückt wird. Hierdurch wird das Auswring- und Pressergebnis der Kontraktionslamellen noch zusätzlich unterstützt.

Die nach innen drückenden Federlamellen reduzieren dabei zudem den vom auszupressenden Mopp entstehenden Druck, der radial nach außen auf die Kontraktionslamellen drückt und damit der gewünschten Verdrehung des oberen Teils der Kontraktionseinrichtung entgegenwirkt.

Zumindest eine Federlamelle könnte einen ersten Schenkel aufweisen, der an einem Kranz der Trägereinrichtung angelenkt ist, wobei ein zweiter Schenkel an einem Stützboden der Trägereinrichtung angelenkt ist. Durch diese Ausgestaltung können die Federlamellen eine relativ starke und dauerhafte Rückstellwirkung erzielen. Es ist keine Feder notwendig, welche unmittelbar von unten auf den Boden der Kontraktionseinrichtung wirkt. Die Trägereinrichtung und die Kontraktionseinrichtung sind überdies jeweils für sich bzw. miteinander sehr gut stapelbar. Hierdurch werden Lagerkosten vermieden. Neben einer bevorzugten V-Form der Schenkelanordnung sind auch W-Formen, Z-formen, U-Formen oder andere Formen denkbar, bei denen mindestens zwei Schenkel federnd zusammen wirken.

Zumindest eine Federlamelle könnte mindestens eine Anschlagnase, bevorzugt zwei oder mehrere Anschlagnasen, aufweisen. An einem oberen Bereich einer Federlamelle könnten beidseitig Anschlagnasen angeordnet sein, welche mit Anschlagnasen der jeweils benachbarten Federlamellen zur Anlage kommen, wenn der Boden der Trägereinrichtung nach unten gedrückt wird. Hierdurch wird eine plastische Überdehnung einer Federlamelle verhindert und somit eine problemlose Rückstellwirkung nach Art einer Rückstellfeder sicher gestellt.

Es könnte ein Zugseil vorgesehen sein, welches mit einem Ende an einer Federlamelle oder an einem Stützboden der Trägereinrichtung und mit einem anderen Ende an einem Kranz der Trägereinrichtung befestigt ist. Alternativ oder zusätzlich könnte ein Zugseil vorgesehen sein, welches mit einem Ende an einem unteren Bereich, an einem mittleren Bereich oder an einem oberen Bereich einer Federlamelle angeordnet sein könnte. Das andere Ende des Zugseils könnte an einem Kranz der Trägereinrichtung befestigt sein, welcher die Federlamellen konzentrisch umgibt. Sobald eine Federlamelle derart gedehnt würde, dass deren Anschlagnasen zum Anschlag kommen, würde sich das Zugseil im Streckbereich befinden. Hierdurch wird eine plastische Überdehnung der Federlamellen verhindert, sodass eine Rückstellung möglich ist.

Die Kontraktionseinrichtung könnte an ihrem oberen Teil Führungsnocken aufweisen, welche mit Führungen in Eingriff stehen, die der Trägereinrichtung zugeordnet sind. Einem oberen Kranz der Trägereinrichtung könnten Führungen, bevorzugt vier Führungen, zugeordnet sein, welche Schlitze aufweisen, die geneigt von oben nach unten verlaufen. Mit diesen Schlitzen kommt die Kontraktionseinrichtung in Eingriff.

Die Führungsnocken könnten auf Rollen oder Rädern gelagert in den Führungen oder Schlitzen bewegbar sein. Hierdurch werden Reibungskräfte verringert.

Vor diesem Hintergrund könnte eine Führung einen gebogenen oder geneigten Schlitz aufweisen, in welchem ein Führungsnocken geführt ist. Bevorzugt weist die Kontraktionseinrichtung einen oberen Teil auf, an welchem sternförmig radial abragende Führungsnocken angeordnet sind. Die Führungsnocken greifen in die Schlitze der Führungen ein. Beim nach unten Drücken der Kontraktionseinrichtung bewirken die Führungsnocken, dass die Kontraktionseinrichtung nach unten geführt wird.

Der Schlitz könnte gegen die Horizontale um einen Kulissenwinkel geneigt sein, der im Bereich 20° bis 89°, bevorzugt im Bereich 25° bis 40° liegt. Hierdurch ist ein großer Drehwinkel bei kleiner Hubstrecke erzielbar.

Die Kontraktionslamellen könnten sich von einem oberen Teil der Kontraktionseinrichtung zu einem Boden der Kontraktionseinrichtung erstrecken, wobei eine Kontraktionslamelle durch ein Schwenkelement am oberen Teil angelenkt ist und wobei sich das Schwenkelement radial nach innen biegt, wenn sich der obere Teil relativ zur Trägereinrichtung und relativ zum Boden der Kontraktionseinrichtung bewegt. Bevorzugt ist das Schwenkelement als Kreissegmentbogen ausgestaltet. Eine Kontraktionslamelle ist an einem oberen Teil der Kontraktionseinrichtung mittels eines Kreissegmentbogens angelenkt. Der Kreissegmentbogen ermöglicht, dass die Kontraktionslamelle beim nach unten Bewegen der Kontraktionseinrichtung mit relativ wenig Kraftaufwand radial nach innen bewegt werden kann. Der Kreissegmentbogen wird radial nach innen gebogen und die an ihm angelenkte Kontraktionslamelle wird hierdurch in einem oberen Bereich weiter nach radial innen bewegt als in ihrem unteren Bereich. Durch die Ausbildung von Kreissegmentbögen oder anderen leicht beweg- oder biegbaren Schwenkelementen wird weniger Kraft benötigt als bei Wringern des Stands der Technik, um das gleiche Auswringergebnis zu erzielen.

Überdies ist in Draufsicht von oben die Drehung des oberen Teils der Kontraktionseinrichtung relativ zu deren Boden gut sichtbar. Der Verbraucher kann sehen, dass eine Drehung stattfindet, weil sich der obere Teil der Kontraktionseinrichtung nicht nur relativ zu deren Boden, sondern auch relativ zur Trägereinrichtung verdreht. In Draufsicht von oben erinnert das Auseinanderziehen der Kreissegmentbögen an das Öffnen der Blende eines Fotoapparats. Die Kreissegmentbögen bilden eine spiralförmige Struktur.

Die Kontraktionslamellen könnten sich von einem oberen Teil der Kontraktionseinrichtung zu einem Boden der Kontraktionseinrichtung erstrecken, wobei der Boden drehfest verbleibt, wenn sich der obere Teil relativ zur Trägereinrichtung bewegt. Der Boden ist im Wesentlichen drehfest, wenn die Kontraktionseinrichtung relativ zur Trägereinrichtung nach unten gedrückt wird. Beim nach unten Drücken der Kontraktionseinrichtung werden die Kontraktionslamellen radial nach innen bewegt. Dabei bleibt der Boden, an dem die Kontraktionslamellen enden, drehfest. Der Boden bewegt sich lediglich nach unten und ist geringfügig seitwärts bewegbar.

Die Kontraktionslamellen könnten geneigt zu einem Boden der Kontraktionseinrichtung angeordnet sein, wobei sich die Kontraktionslamellen bereichsweise radial nach innen biegen, wenn sich der obere Teil relativ zur Trägereinrichtung und relativ zum Boden der Kontraktionseinrichtung bewegt. Bevorzugt ist eine Kontraktionslamelle relativ zum Boden der Kontraktionseinrichtung geneigt angeordnet, sofern noch keine Drehung stattgefunden hat. Sobald die Drehung stattfindet, biegen sich die Kontraktionslamellen derart im Wesentlichen orthogonal zum Boden, dass der Wischmopp von diesen ergriffen und ausgedrückt wird. Hierdurch bleibt der Wischkopf etwas länglich und wird effektiver ausgepresst. Wasser im Inneren des Wischkopfs kann besser entfernt werden. Bei dem Lamellenwringer gemäß der DE 10 2006 045 615 B3 erfolgt das Auswringen derart, dass die Lamellen faustartig den Kopf des Wischmopps umgreifen und dessen Textilien in eine Kugelform zwingen. Bei dem hier beschriebenen Torsionswringer ist es jedoch so, dass sich die Kontraktionslamellen nur in die Vertikale biegen und die Textilien dadurch in eine Zylinderform pressen.

Der Boden der Kontraktionseinrichtung könnte in einen federnd gelagerten Stützboden der Trägereinrichtung einrastbar sein. Hierdurch ist die Trägereinrichtung formschlüssig mit der Kontraktionseinrichtung verbunden.

An der Trägereinrichtung könnte ein Mittel vorgesehen sein, durch welches der Stiel eines Wischmopps lagestabil gelagert werden kann. Bevorzugt ist das Mittel als konkave Einbuchtung ausgebildet, in welcher die Außenumfangsfläche des Stiels kippstabil gelagert werden kann.

An der Trägereinrichtung könnten Stützelemente angeordnet sein, welche bewirken, dass ein Eimer bei aufgesetzter Trägereinrichtung nicht deformiert wird, wenn dieser in lateraler Richtung radial nach innen gedrückt wird. Die Wandung des Eimers kann an den Stützelementen zur Anlage kommen und sich gegen die Trägereinrichtung abstützen.

Ein Set könnte einen Torsionswringer der hier beschriebenen Art und einen Eimer umfassen, wobei der Torsionswringer mit dem Eimer formschlüssig verbunden ist. Bevorzugt ist die Trägereinrichtung am Rand des Eimers festgeklipst. Ein Set könnte bevorzugt einen Torsionswringer der hier beschriebenen Art, einen Mopp, insbesondere einen Streifenmopp, und einen Eimer umfassen. Ein Streifenmopp kann besonders gut von den Kontraktionslamellen erfasst und ausgewrungen werden.

Die hier beschriebene Erfindung kann von Konsumenten aber auch von professionellen Reinigungskräften genutzt werden.

### Kurzbeschreibung der Zeichnung

In der Zeichnung zeigen
- Fig. 1: eine perspektivische Ansicht eines Torsionswringers, der als Modul in einen Eimer einsetzbar ist, wobei das Modul zwei Bauteile umfasst, nämlich eine Trägereinrichtung, welche Federlamellen als Rückstellelemente aufweist, und eine Kontraktionseinrichtung, welche Kontraktionslamellen aufweist,
- Fig. 2: eine Draufsicht auf den Torsionswringer gemäß Fig. 1 von oben,
- Fig. 3: eine Seitenansicht des Torsionswringers gemäß Fig. 1,
- Fig. 4: eine perspektivische Ansicht von unten auf den Torsionswringer gemäß Fig. 1,
- Fig. 5: eine Seitenansicht der isolierten Kontraktionseinrichtung des Torsionswringers gemäß Fig. 1,
- Fig. 6: eine Draufsicht auf den Torsionswringer gemäß Fig. 1 von oben, wobei zwei Schnittlinien dargestellt sind,
- Fig. 7: eine Ansicht des Torsionswringers nach Fig. 1 gemäß den Schnittlinien C-C,
- Fig. 8: eine Ansicht des Torsionswringers nach Fig. 1 gemäß den Schnittlinien D-D,
- Fig. 9: eine Draufsicht auf die Trägereinrichtung des Torsionswringers gemäß Fig. 1, wobei eine Schnittlinie dargestellt ist,
- Fig. 10: eine Ansicht der Trägereinrichtung gemäß Fig. 1 gemäß der Schnittlinie E-E,
- Fig. 11: eine teilweise geschnittene Ansicht eines Torsionswringers, bei dem Zugseile vorgesehen sind, und
- Fig. 12: eine weitere Ansicht des Torsionswringers gemäß Fig. 11.

### Ausführung der Erfindung

Fig. 1 zeigt einen Torsionswringer, umfassend eine Kontraktionseinrichtung 1 zur Aufnahme eines Wischkopfes eines Mopps, wobei die Kontraktionseinrichtung 1 einen oberen Teil 2 und einen unteren Boden 3 aufweist, welche durch Kontraktionslamellen 4 miteinander verbunden sind, wobei die Kontraktionslamellen 4 derart ausgestaltet und/ oder am oberen Teil 2 und am Boden 3 angelenkt sind, dass der obere Teil 2 relativ zum Boden 3 verdrehbar ist, und wobei die Kontraktionseinrichtung 1 längs einer Hubstrecke H relativ zu einer Trägereinrichtung 5 bewegbar ist, wodurch sich der obere Teil (2) um einen Drehwinkel T relativ zur Trägereinrichtung (5) und relativ zum Boden (3) verdreht.

Der obere Teil 2 ist als ringförmiges Element ausgebildet.

Eine Kraft, die der Verdrehung des oberen Teils 2 entgegenwirkt, ist durch Reduktionsmittel reduziert. Es sind Reduktionsmittel vorgesehen, durch die eine Kraft, die der Verdrehung des oberen Teils 2 entgegenwirkt, reduzierbar ist.

Die Hubstrecke H beträgt 3,5 cm der Drehwinkel T beträgt 30°. Diese Größen sind schematisch in den Fig. 6 und 10 dargestellt.

Es steht mindestens ein Federelement als Reduktionsmittel mit der Kontraktionseinrichtung 1 derart in Wirkverbindung, dass dieses die Kontraktionseinrichtung 1 gegen die Hubkraft in ihre Ausgangsstellung drückt.

An der Trägereinrichtung 5 sind als Reduktionsmittel Federlamellen 6 angeordnet, welche die Kontraktionslamellen 4 nach radial innen drücken, wenn sich die Kontraktionseinrichtung 1 relativ zur Trägereinrichtung 5 bewegt. Die Federlamellen 6 sind im konkreten Fall zugleich Federelemente.

Fig. 10 zeigt, dass zumindest eine Federlamelle 6 v-förmig ausgebildet ist, wobei ein erster Schenkel 6a des V an einem Kranz 7 der Trägereinrichtung 5 angelenkt ist und wobei der zweite Schenkel 6b an einem Stützboden 8 der Trägereinrichtung 5 angelenkt ist.

Zumindest eine Federlamelle 6 weist zwei Anschlagnasen 6c, 6d auf.

Die Kontraktionseinrichtung 1 weist an ihrem oberen Teil 2 Führungsnocken 9 auf. Dies ist in Fig. 5 gut erkennbar. Die Führungsnocken 9 stehen mit Führungen 10 in Eingriff, die der Trägereinrichtung 5 zugeordnet sind. In Fig. 2 ist gezeigt, dass vier Führungsnocken 9 vorgesehen sind.

Fig. 4 zeigt, dass eine Führung 10 einen gebogenen oder geneigten Schlitz 11 aufweist, in welchem ein Führungsnocken 9 geführt ist. Der Schlitz 11 ist gegen die Horizontale um einen Kulissenwinkel 11a von 30,5° geneigt.

Fig. 1 und 5 zeigen, dass sich die Kontraktionslamellen 4 von einem oberen Teil 2 der Kontraktionseinrichtung 1 zu einem Boden 3 der Kontraktionseinrichtung 1 erstrecken, wobei eine Kontraktionslamelle 4 durch einen Kreissegmentbogen 12 am oberen Teil 2 angelenkt ist.

Der Kreissegmentbogen 12 biegt sich nach radial innen, wenn sich der obere Teil 2 relativ zur Trägereinrichtung 5 und relativ zum Boden 3 bewegt. Der Kreissegmentbogen 12 ist insoweit ein Schwenkelement.

Die Kontraktionslamellen 4 erstrecken sich von einem oberen Teil 2 der Kontraktionseinrichtung 1 zu einem Boden 3 der Kontraktionseinrichtung 1, wobei der Boden 3 drehfest verbleibt, wenn sich der obere Teil 2 relativ zur Trägereinrichtung 5 bewegt.

Fig. 5 zeigt, dass die Kontraktionslamellen 4 geneigt zu einem Boden 3 der Kontraktionseinrichtung 1 angeordnet sind. Die Neigung der Kontraktionslamellen 4 gegen den Boden 3 verringert sich, wenn sich der obere Teil 2 relativ zur Trägereinrichtung 5 bewegt. Die Kontraktionslamellen 4 richten sich durch Verbiegen dann im Wesentlichen orthogonal zum Boden 3 aus, je weiter die Kontraktionseinrichtung 1 nach unten gedrückt wird.

Der Boden 3 der Kontraktionseinrichtung 1 ist in einen federnd gelagerten Stützboden 8 der Trägereinrichtung 5 einrastbar. Der Stützboden 8 ist durch die Federlamellen 6 federnd gegen den Kranz 7 der Trägereinrichtung 5 gelagert.

An der Trägereinrichtung 5 ist ein Mittel vorgesehen, durch welches der Stiel eines Wischmopps lagestabil lagerbar ist.

An der Trägereinrichtung 5 sind Stützelemente 13 angeordnet, welche bewirken, dass ein Eimer bei aufgesetzter Trägereinrichtung 5 nicht deformiert wird, wenn dieser in lateraler Richtung radial nach innen gedrückt wird.

Beim Eindrücken eines Wischmopps in die Kontraktionseinrichtung 1 kommt es nach einer gewissen Hubstrecke bevorzugt zu einem Anschlag. Die Federlamellen 6 bewirken dann eine Rückstellkraft, welche den Wischmopp zurück nach oben drückt. Dadurch, dass die Federlamellen 6 beim nach unten Drücken nach radial innen bewegt werden, drücken die Federlamellen 6 gegen die Kontraktionslamellen 4. Die Federlamellen 6 nehmen insoweit die Kontraktionslamellen 4 mit und bewegen diese auch radial nach innen. Zugleich nehmen die Kontraktionslamellen 4 die Führungsnocken 9 in den Führungen 10 mit, sodass es zu einer starken Verdrehung durch einen kurzen Hub kommt. So wird mit einer geringen Hubstrecke eine starke Drehung bewirkt. Eine kurze Hubstrecke von 10 cm bewirkt eine Drehung von 30°. Insoweit erfüllt eine Federlamelle 6 eine Doppelfunktion, nämlich eine Wringfunktion und eine Rückstellfunktion. Die Federlamellen 6 erlauben einen relativ großen Drehwinkel, da die Federlamellen 6 die Rückstellwirkung unterstützen. Die Führungen 10 bzw. die Schlitze 11 können daher relativ flach und axial nicht besonders tief ausgeführt werden.

Die Fig. 11 und 12 zeigen ein weiteres Ausführungsbeispiel eines Torsionswringers, bei dem ein Zugseil 14 vorgesehen ist, welches mit einem Ende an einer Federlamelle 6 und mit einem anderen Ende an einem Kranz 7 der Trägereinrichtung 5 befestigt ist.

## Patentansprüche

1. Torsionswringer, umfassend eine Kontraktionseinrichtung (1) zur Aufnahme eines Wischkopfes eines Mopps, wobei die Kontraktionseinrichtung (1) einen oberen Teil (2) und einen unteren Boden (3) aufweist, welche durch Kontraktionslamellen (4) miteinander verbunden sind, wobei die Kontraktionslamellen (4) derart ausgestaltet und/ oder am oberen Teil (2) und am Boden (3) angelenkt sind, dass der obere Teil (2) relativ zum Boden (3) verdrehbar ist, und wobei die Kontraktionseinrichtung (1) längs einer Hubstrecke (H) relativ zu einer Trägereinrichtung (5) bewegbar ist, wodurch sich der obere Teil (2) um einen Drehwinkel (T) relativ zur Trägereinrichtung (5) und relativ zum Boden (3) verdreht,
**dadurch gekennzeichnet, dass** Reduktionsmittel vorgesehen sind, durch die eine Kraft, die der Verdrehung des oberen Teils (2) entgegenwirkt, reduzierbar ist.

2. Torsionswringer nach Anspruch 1, **dadurch gekennzeichnet, dass** die Hubstrecke (H) im Bereich 1 cm bis 20 cm, bevorzugt im Bereich 3 cm bis 8 cm, besonders bevorzugt im Bereich 3 cm bis 5 cm, liegt und der Drehwinkel (T) im Bereich 5° bis 180°, bevorzugt im Bereich 10° bis 45°, besonders bevorzugt im Bereich 25° bis 35°, liegt.

3. Torsionswringer nach Anspruch 1 oder 2, **dadurch gekennzeichnet, dass** die Reduktionsmittel mindestens ein Federelement umfassen, welches mit der Kontraktionseinrichtung (1) derart in Wirkverbindung steht, dass dieses die Kontraktionseinrichtung (1) gegen die Hubkraft in ihre Ausgangsstellung drückt.

4. Torsionswringer nach einem der voranstehenden Ansprüche, **dadurch gekennzeichnet, dass** an der Trägereinrichtung (5) als Reduktionsmittel Federlamellen (6) angeordnet sind, welche die Kontraktionslamellen (4) radial nach innen drücken, wenn sich die Kontraktionseinrichtung (1) relativ zur Trägereinrichtung (5) bewegt.

5. Torsionswringer nach Anspruch 4, **dadurch gekennzeichnet, dass** zumindest eine Federlamelle (6) einen ersten Schenkel (6a) aufweist, der an einem Kranz (7) der Trägereinrichtung (5) angelenkt ist, wobei ein zweiter Schenkel (6b) an einem Stützboden (8) der Trägereinrichtung (5) angelenkt ist.

6. Torsionswringer nach Anspruch 4 oder 5, **dadurch gekennzeichnet, dass** zumindest eine Federlamelle (6) mindestens eine Anschlagnase (6c, 6d) aufweist.

7. Torsionswringer nach einem der Ansprüche 4 bis 6, **dadurch gekennzeichnet, dass** ein Zugseil (14) vorgesehen ist, welches mit einem Ende an einer Federlamelle (6) oder einem Stützboden (8) und mit einem anderen Ende an einem Kranz (7) der Trägereinrichtung (5) befestigt ist.

8. Torsionswringer nach einem der voranstehenden Ansprüche, **dadurch gekennzeichnet, dass** die Kontraktionseinrichtung (1) an ihrem oberen Teil (2) Führungsnocken (9) aufweist, welche mit Führungen (10) in Eingriff stehen, die der Trägereinrichtung (5) zugeordnet sind.

9. Torsionswringer nach Anspruch 8, **dadurch gekennzeichnet, dass** eine Führung (10) einen gebogenen oder geneigten Schlitz (11) aufweist, in welchem ein Führungsnocken (9) geführt ist.

10. Torsionswringer nach Anspruch 9, **dadurch gekennzeichnet, dass** der Schlitz (11) gegen die Horizontale um einen Kulissenwinkel (11a) geneigt ist, der im Bereich 20° bis 89°, bevorzugt im Bereich 25° bis 40° liegt.

11. Torsionswringer nach einem der voranstehenden Ansprüche, **dadurch gekennzeichnet, dass** die Kontraktionslamellen (4) sich von einem oberen Teil (2) der Kontraktionseinrichtung (1) zu einem Boden (3) der Kontraktionseinrichtung (1) erstrecken, wobei eine Kontraktionslamelle (4) durch ein Schwenkelement am oberen Teil (2) angelenkt ist und wobei sich das Schwenkelement radial nach innen biegt, wenn sich der obere Teil (2) relativ zur Trägereinrichtung (5) und relativ zum Boden (3) bewegt.

12. Torsionswringer nach Anspruch 11, **dadurch gekennzeichnet, dass** das Schwenkelement als Kreissegmentbogen (12) ausgestaltet ist.

13. Torsionswringer nach einem der voranstehenden Ansprüche, **dadurch gekennzeichnet, dass** die Kontraktionslamellen (4) sich von einem oberen Teil (2) der Kontraktionseinrichtung (1) zu einem Boden (3) der Kontraktionseinrichtung (1) erstrecken, wobei der Boden (3) drehfest verbleibt, wenn sich der obere Teil (2) relativ zur Trägereinrichtung (5) bewegt.

14. Torsionswringer nach einem der voranstehenden Ansprüche, **dadurch gekennzeichnet, dass** die Kontraktionslamellen (4) geneigt zu einem Boden (3) der Kontraktionseinrichtung (1) angeordnet sind, wobei sich die Kontraktionslamellen (4) bereichsweise radial nach innen biegen, wenn sich der obere Teil (2) relativ zur Trägereinrichtung (5) bewegt.

15. Torsionswringer nach einem der voranstehenden Ansprüche, **dadurch gekennzeichnet, dass** der Boden (3) der Kontraktionseinrichtung (1) in einen federnd gelagerten Stützboden (8) der Trägereinrichtung (5) einrastbar ist.

16. Torsionswringer nach einem der voranstehenden Ansprüche, **dadurch gekennzeichnet, dass** an der Trägereinrichtung (5) ein Mittel vorgesehen ist, durch welches der Stiel eines Wischmopps lagestabil lagerbar ist.

17. Torsionswringer nach einem der voranstehenden Ansprüche, **dadurch gekennzeichnet, dass** an der Trägereinrichtung (5) Stützelemente (13) zur Verhinderung der Deformierung eines Eimers angeordnet sind.

18. Set, umfassend einen Torsionswringer nach einem der voranstehenden Ansprüche und einen Eimer, wobei der Torsionswringer mit dem Eimer formschlüssig verbunden ist.

## Claims

1. Torsion wringer, comprising a contraction device (1) for receiving a wiping head of a mop, the contraction device (1) having an upper part (2) and a lower base (3), which are connected to one another by contraction slats (4), the contraction slats (4) being configured and/or attached to the upper part (2) and to the base (3) in such a way that the upper part (2) can be rotated relative to the base (3), and the contraction device (1) being movable relative to a supporting device (5) along a travel (H), by which means the upper part (2) is rotated through a rotational angle (T) relative to the supporting device (5) and relative to the base (3),
**characterized in that** reduction means are provided, by means of which a force which counteracts the rotation of the upper part (2) is reducible.

2. Torsion wringer according to Claim 1, **characterized in that** the travel (H) lies in the range from 1 cm to 20 cm, preferably in the range from 3 cm to 8 cm, particularly preferably in the range from 3 cm to 5 cm, and the rotational angle (T) lies in the range from 5° to 180°, preferably in the range from 10° to 45°, particularly preferably in the range from 25° to 35°.

3. Torsion wringer according to Claim 1 or 2, **characterized in that** the reduction means comprise at least one spring element, which is operatively connected to the contraction device (1) in such a way that the said spring element forces the contraction device (1) into its initial position counter to the travel force.

4. Torsion wringer according to one of the preceding claims, **characterized in that** spring slats (6) are arranged on the supporting device (5) as reduction means, forcing the contraction slats (4) radially inwards when the contraction device (1) is moved relative to the supporting device (5).

5. Torsion wringer according to Claim 4, **characterized in that** at least one spring slat (6) has a first leg (6a), which is attached to a ring (7) of the supporting device (5), a second leg (6b) being attached to a supporting base (8) of the supporting device (5).

6. Torsion wringer according to Claim 4 or 5, **characterized in that** at least one spring slat (6) has at least one stop lug (6c, 6d).

7. Torsion wringer according to one of Claims 4 to 6, **characterized in that** a pull cord (14) is provided, which is fixed by one end to a spring slat (6) or a supporting base (8) and by another end to a ring (7) of the supporting device (5).

8. Torsion wringer according to one of the preceding claims, **characterized in that** the contraction device (1) has on its upper part (2) guide cams (9), which engage with guides (10) which are assigned to the supporting device (5).

9. Torsion wringer according to Claim 8, **characterized in that** a guide (10) has a curved or inclined slot (11), in which a guide cam (9) is guided.

10. Torsion wringer according to Claim 9, **characterized in that** the slot (11) is inclined with respect to the horizontal by a slotted guide angle (11a) which lies in the range from 20° to 89°, preferably in the range from 25° to 40°.

11. Torsion winger according to one of the preceding claims, **characterized in that** the contraction slats (4) extend from an upper part (2) of the contraction device (1) to a base (3) of the contraction device (1), a contraction slat (4) being attached to the upper part (2) by a pivoting element and the pivoting element bending radially inwards when the upper part (2) is moved relative to the supporting device (5) and relative to the base (3).

12. Torsion wringer according to Claim 11, **characterized in that** the pivoting element is configured as a circular segment arc (12).

13. Torsion wringer according to one of the preceding claims, **characterized in that** the contraction slats (4) extend from an upper part (2) of the contraction device (1) to a base (3) of the contraction device (1), the base (3) remaining fixed against rotation when the upper part (2) is moved relative to the supporting device (5).

14. Torsion wringer according to one of the preceding claims, **characterized in that** the contraction slats (4) are arranged to be inclined relative to a base (3) of the contraction device (1), the contraction slats (4) partly bending radially inwards when the upper part (2) is moved relative to the supporting device (5).

15. Torsion wringer according to one of the preceding claims, **characterized in that** the base (3) of the contraction device (1) can be latched into a spring-mounted supporting base (8) of the supporting device (5).

16. Torsion wringer according to one of the preceding claims, **characterized in that** a means by which the stem of a wiping mop can be stored in a stable position is provided on the supporting device (5).

17. Torsion wringer according to one of the preceding claims, **characterized in that** supporting elements (13) for preventing the deformation of a bucket are arranged on the supporting device (5).

18. Set, comprising a torsion wringer according to one of the preceding claims and a bucket, the torsion wringer being connected to the bucket in a form-fitting manner.

## Revendications

1. Essoreuse à torsion comprenant un dispositif de contraction (1) destiné à recevoir une tête d'essuyage, le dispositif de contraction (1) comprenant une partie supérieure (2) et un fond inférieur (3), qui sont reliés l'un à l'autre par des lamelles de contraction (4), les lamelles de contraction (4) étant conçues et/ou reliées de manière articulée à la partie supérieure (2) et au fond (3) de telle sorte que la partie supérieure (2) puisse tourner par rapport au fond (3), et le dispositif de contraction (1) étant mobile sur une section de levage (H) par rapport à un dispositif porteur (5) de manière à ce que la partie supérieure (2) tourne d'un angle de rotation (T) par rapport au dispositif porteur (5) et par rapport au fond (3), **caractérisée en ce que** des moyens de réduction sont prévus, lesquels permettent de réduire une force qui s'oppose à la rotation de la partie supérieure (2).

2. Essoreuse à torsion selon la revendication 1, **caractérisée en ce que** la section de levage (H) est comprise entre 1 et 20 cm, de préférence entre 3 et 8 cm, de manière particulièrement préférée entre 3 et 5 cm et l'angle de rotation (T) est dans la gamme allant de 5° à 180°, de préférence dans la gamme allant de 10° à 45°, de manière particulièrement préférée dans la gamme allant de 25° à 35°.

3. Essoreuse à torsion selon la revendication 1 ou 2, **caractérisée en ce que** les moyens de réduction comprennent au moins un élément à ressort qui est relié fonctionnellement au dispositif de contraction (1) de telle sorte que ledit élément à ressort presse le dispositif de contraction (1) dans sa position initiale en s'opposant à la force de levage.

4. Essoreuse à torsion selon l'une des revendications précédentes, **caractérisée en ce que** des lamelles à ressort (6) sont disposées comme moyen de réduction au niveau du dispositif porteur (5), lesquelles lamelles à ressort pressent les lamelles de contraction (4) radialement vers l'intérieur lorsque le dispositif de contraction (1) se déplace par rapport au dispositif porteur (5).

5. Essoreuse à torsion selon la revendication 4, **caractérisée en ce qu'**au moins une lamelle à ressort (6) comporte une première branche (6a) qui est reliée de manière articulée à une couronne (7) du dispositif porteur (5), une deuxième branche (6b) étant reliée de manière articulée à un fond de support (8) du dispositif porteur (5).

6. Essoreuse à torsion selon la revendication 4 ou 5, **caractérisée en ce qu'**au moins une lamelle à ressort (6) comporte au moins un talon de butée (6c, 6d).

7. Essoreuse à torsion selon l'une des revendications 4 à 6, **caractérisée en ce qu'**un câble de traction (14) est prévu, lequel est fixé par une extrémité à une lamelle à ressort (6) ou à un fond de support (8) et par une autre extrémité à une couronne (7) du dispositif porteur (5).

8. Essoreuse à torsion selon l'une des revendications précédentes, **caractérisée en ce que** le dispositif de contraction (1) comporte, à sa partie supérieure (2), une came de guidage (9) qui est en engagement avec des guides (10) qui sont associés au dispositif porteur (5) .

9. Essoreuse à torsion selon la revendication 8, **caractérisée en ce qu'**un guide (10) comporte une fente incurvée ou inclinée (11) dans laquelle une came de guidage (9) est guidée.

10. Essoreuse à torsion selon la revendication 9, **caractérisée en ce que** la fente (11) est inclinée, par rapport à l'horizontale, d'un angle de coulissement (11a) qui est dans la gamme allant de 20° à 89°, de préférence dans la gamme allant de 25° à 40°.

11. Essoreuse à torsion selon l'une des revendications précédentes, **caractérisée en ce que** les lamelles de contraction (4) s'étendent d'une partie supérieure (2) du dispositif de contraction (1) à un fond (3) du dispositif de contraction (1), une lamelle de contraction (4) étant reliée de manière articulée à la partie supérieure (2) par un élément pivotant et l'élément pivotant fléchissant radialement vers l'intérieur lorsque la partie supérieure (2) se déplace par rapport au dispositif porteur (5) et par rapport au fond (3).

12. Essoreuse à torsion selon la revendication 11, **caractérisée en ce que** l'élément pivotant est réalisé sous la forme d'un arc de cercle (12).

13. Essoreuse à torsion selon l'une des revendications précédentes, **caractérisée en ce que** les lamelles de contraction (4) s'étendent d'une partie supérieure (2) du dispositif de contraction (1) à un fond (3) du dispositif de contraction (1), le fond (3) restant immobile en rotation lorsque la partie supérieure (2) se déplace par rapport au dispositif porteur (5).

14. Essoreuse à torsion selon l'une des revendications précédentes, **caractérisée en ce que** les lamelles de contraction (4) sont disposées de manière inclinée par rapport à un fond (3) du dispositif de contraction (1), les lamelles de contraction (4) fléchissant radialement vers l'intérieur lorsque la partie supérieure (2) se déplace par rapport au dispositif porteur (5).

15. Essoreuse à torsion selon l'une des revendications précédentes, **caractérisée en ce que** le fond (3) du dispositif de contraction (1) peut s'encliqueter dans un fond de support (8), monté de manière élastique, du dispositif porteur (5).

16. Essoreuse à torsion selon l'une des revendications précédentes, **caractérisée en ce qu'**il est prévu au niveau du dispositif porteur (5) un moyen permettant de monter le manche d'un balai laveur de manière stable en position.

17. Essoreuse à torsion selon l'une des revendications précédentes, **caractérisée en ce que** des éléments de support (13) destinés à empêcher la déformation d'un seau sont disposés au niveau du dispositif porteur (5).

18. Ensemble comprenant une essoreuse à torsion selon l'une des revendications précédentes et un seau, l'essoreuse à torsion étant au seau par complémentarité de formes.
